# EUROPÄISCHE PATENTSCHRIFT

(11) **EP 0 136 467 B1**
(45) Veröffentlichungstag und Bekanntmachung des Hinweises auf die Patenterteilung: **04.03.1987**
(21) Anmeldenummer: 84109212.5
(22) Anmeldetag: 03.08.1984
(51) Int. Cl.: B65H 18/02

(54) **Lagervorrichtung für einen auf- und ablaufenden Wickel**
Bearing apparatus for a coiling and uncoiling roll
Appareil de support pour une bobine enroulante et déroulante

(30) Priorität: 04.10.1983 DE 3335968
(43) Veröffentlichungstag der Anmeldung: 10.04.1985
(73) Patentinhaber: Kunz Maschinen- und Apparatebau GmbH, D-7850 Lörrach-Hauingen (DE)
(72) Erfinder: Kunz, Wolfgang, D-7850 Lörrach-Hauingen (DE)
(74) Vertreter: Patent- und Rechtsanwaltssozietät, Schmitt, Maucher & Börjes

## Beschreibung

Die Erfindung betrifft eine Lagervorrichtung mit einer in einem Gehäuse gelagerten Mitnehmerwelle für einen auf- und ablaufenden, auf einem mit der Mitnehmerwelle über ein Klapplager kuppelbaren Wickelstab befindlichen Wickel mit einer Bremse, die mit der Mitnehmerwelle in Wirkverbindung steht, wobei die Bremskraft proportional dem jeweiligen Gewicht des ganz oder teilweise auf- oder abgewickelten Wickels ist.

Eine derartige Lagervorrichtung ist aus der Praxis bekannt. Dabei stellt diese Lagervorrichtung eine Einheit aus Regelung, Bremse und Lagerung dar. Das Ende der Mitnehmerwelle eines Klapplagers ist dabei in einem Pendelager gelagert, während das Gehäuse für die Mitnehmerwelle an einer Kette hängt. Auf der Mitnehmerwelle ist eine Bremsscheibe, die je nach Verschwenkung des gesamten Klapplagers und seines Gehäuses nach unten mehr oder weniger stark an einem Reibbelag anliegt. Die Bremskraft hängt also vor allem von der Stellung der Kette und dem Verschleiß des Belages ab. Da die Welle axial nicht sicher fixiert sein kann, gehen äußere axiale Kräfte direkt in die Bremskraft ein. Dies kann in der Praxis bei Anordnung der Lagervorrichtung auf einem Kreuzsupport gemäß DE-A-3 026 904 geschehen. Darüber hinaus können von den auf- bzw. abzuwickelnden Bahnen bei ungleichmäßiger Wickelrichtung Axialkräfte ausgehen.

Es besteht deshalb die Aufgabe, eine Lagervorrichtung der eingangs erwähnten Art zu schaffen, bei welcher unbeeinflußt von äußeren Einwirkungen das Gewicht des Wickels in eine Bremskraft umgesetzt werden kann.

Die Lösung dieser Aufgabe besteht im wesentlichen darin, daß das Gehäuse der Mitnehmerwelle um eine Schwenkachse kippbar gelagert ist, wobei die Schwenkachse mit Abstand zu einer Senkrechten durch den Lagerschwerpunkt angeordnet ist, und daß als Gegenstütze zu dem Schwenklager des Gehäuses die Bremse vorgesehen ist. Es ergibt sich somit eine definierte Halterung für die Lagervorrichtung an ihrem Schwenklager, so daß Axialkräfte nicht zu einem Ausweichen führen. Statt dessen wird lediglich die Gewichtskraft über das Schwenklager in die Bremse eingeleitet. Dies stellt einen sehr einfachen Aufbau dar, der dennoch wirkungsvoll ist und eine proportionale Bremskraft je nach Gewicht des auf- oder ablaufenden Wickels erzeugt.

Besonders zweckmäßig ist es dabei, wenn eine weglose Bremse vorgesehen ist, bei welcher der Bremsbelag an der Bremsscheibe auch bei entlasteter bzw. gelöster Bremse anliegt. Praktisch treten dann überhaupt keine Schwenkbewegungen auf, sondern der Andruck der Bremse wird nur je nach Gewicht verstärkt oder vermindert.

Eine besonders zweckmäßige Ausführungsform der Erfindung kann darin bestehen, daß die Schwenkachse quer zur Lagerachse angeordnet ist und auf der dem Gewichtsangriff abgewandten Seite des Schwenklagers einen vorzugsweise bis in die Höhe der Mittelachse der Mitnehmerwelle des Lagers reichenden Bremsarm hat, der einen axialen Vorsprung oder Knopf einer koaxial zu dem Lager angeordneten Bremmsscheibe beaufschlagt. Praktisch ist also in dieser Ausführungsform die Lagervorrichtung auf einer Art Wippe gelagert, auf deren einer Seite das Gewicht des Lagers und des darin gehaltenen Wickelstabes wirkt, während der zweite Arm der Wippe auf die Bremse drückt.

Dabei ist es zweckmäßig, wenn der Angriff des Gewichts der Lagervorrichtung über ein Pendellager auf einen im Schwenklager schwenkbaren Kippteil, insbesondere eine kipp- oder schwenkbare Platte eingeleitet ist. Dadurch behält das Lager auch bei den geringsten Vertikalbewegungen durch Gewichtsänderungen seine koaxiale Position zu dem Wickelstab und einem am anderen Ende des Wickelstabes angreifenden analogen Lager bei.

Der Abstand zwischen dem Schwenklager und dem Pendellager kann dabei in Stufen oder stufenlos verstellbar sein. Eine solche Verstellbarkeit erlaubt es, die Bremskräfte von vorne herein einzustellen, um beispielsweise unterschiedliche Zugfestigkeiten oder Gewichte der Materialbahnen bei der jeweiligen Bremskraft zu berücksichtigen. Eine Verstellung in Stufen hat dabei den Vorteil, Fehlbedienungen weitgehend zu vermeiden, weil sich die einzelnen Stufen sehr leicht beispielsweise mit der jeweiligen Materialangabe beschriften lassen.

Eine abgewandelte Ausführungsform kann darin bestehen, daß ein Schwenk- oder Kippteil vorgesehen ist, der auf einer parallel und exzentrisch zur Lagerachse liegenden Schwenkachse befestigt ist, die mit Abstand zum Angriff des Gewichts angeordnet ist und daß auf der gegenüberliegenden Seite des Angriffes des Gewichtes an diesem Kippteil ein Bremsklotz zum Zusammenwirken mit einer auf der Mitnehmerscheibe sitzenden Bremstrommel vorgesehen ist. Auch in diesem Falle ist also ein Kippteil vorgesehen, welches jedoch als einarmiger Hebel um einen exzentrischen Schwenkarm wirkt, bei welchem die Gewichtskraft und die Bremskraft einander entgegengesetzt an ein und demselben Hebel, jedoch bevorzugt mit unterschiedlichem Abstand zur Schwenkachse eingreifen. Auch dabei ist eine einstellbarkeit möglich, indem der Kippteil mit dem Bremsklotz und/oder der Bremsklotz selbst vorzugsweise auf einem Kreis um die Lagermitte im Sinne einer Vergrößerung oder Verkleinerung des wirksamen Hebelarmes verstellbar ist.

Bei allen Ausführungsbeispielen kann zusätzlich an dem Schwenk- oder Kippteil ein Ausrückhebel zum Vermindern oder verstärken der Bremskraft angreifen. Dadurch kann eine Bedienungsperson die selbsttätige Bremswirkung verstärken oder ihr entgegenwirken, sofern besondere Betriebszustände dies erforderlich machen. Beispielsweise kann der Ausrückhebel an einer Scheibe mit umlaufender Nut angeordnet sein, die eine exzentrische Lagerung besitzt und um diese drehbar mit einer Grundplatte der Lagervorrichtung verbunden ist, wobei ein mit dem Kippteil verbundener Stift in die Nut eingreift. Wird nun diese Scheibe gedreht, muß der Stift zwangsläufig seinen Abstand zur Lagerung dieser Scheibe aufgrund der exzentrischen Nut ändern, was zu einer Verstärkung oder zu einer Verminderung der Bremskraft führt, je nach dem, in welcher Richtung die dadurch an dem Kippteil zusätzlich erzeugte Kraft wirkt.

Weitere Ausgestaltungen der Erfindung sind Gegenstand weiterer Ansprüche. Insbesondere bei Kombination einzelner oder aller dieser Merkmale und Maßnahmen ergibt sich eine Lagervorrichtung, die konstruktiv sehr einfach ist, sich von ungebremsten Lagervorrichtungen kaum unterscheidet, Axialkräfte sicher und ohne Beeinflussung der Bremskraft aufnehmen kann und dennoch eine selbsttätige Abbremsung eines Wickels proportional dessen jeweiligem Gewicht erlaubt.

Nachstehend ist die Erfindung mit ihren ihr als wesentlich zugehörenden Einzelheiten anhand der Zeichnung noch näher beschrieben. Es zeigt in schematisierter Darstellung :
Figur 1 eine Seitenansicht der erfindungsgemäßen Lagervorrichtung mit einem Klapplager, einen damit gekuppelten Wickelstab und einer gewichtsabhängigen Bremse,
Figur 2 eine Stirnansicht der in Fig. 1 dargestellten Lagervorrichtung von der dem Wickel abgewandten Seite her,
Figur 3 eine Seitenansicht einer abgewandelten Ausführungsform, bei welcher eine stufenweise Grobeinstellung und zusätzlich eine Feineinstellung der Bremskraft vorgesehen ist,
Figur 4 eine Stirnansicht der in Fig. 3 dargestellten Ausführungsform,
Figur 5 eine Stirnansicht einer abgewandelten Ausführungsform, bei welcher die Mitnehmerwelle an einem einseitigen Schwenkhebel gelagert ist, der auf eine Bremse wirkt, und
Figur 6 eine Seitenansicht der in Fig. 5 dargestellten Ausführungsform.

Eine im ganzen mit 1 bezeichnete Lagervorrichtung weist eine in einem Gehäuse 2 in bekannter Weise gelagerte Mitnehmerwelle 3 auf, die in bekannter Weise über ein Klapplager 4 mit einem Wickelstab 5 kuppelbar ist, der einen auf- oder ablaufenden Wickel 6 trägt. In Fig. 1 ist die eine Lagervorrichtung 1 und das eine Ende dieses Wickelstabes 5 dargestellt, dem eine analoge Vorrichtung 1 für das andere Ende des Wickelstabes 5 koaxial gegenübersteht.

In allen drei Ausführungsbeispielen ist das Gehäuse 2 der Mitnehmerwelle 3 um eine Schwenkachse 7 (Fig. 1 und 3) bzw. um eine Schwenkachse 8 (Fig. 5) kippbar gelagert, wobei die Schwenkachse 7 oder 8 jeweils mit Abstand zu einer Senkrechten durch den Lagerschwerpunkt angeordnet ist. Als Gegenstütze zu dem Schwenklager 7 oder 8 des Gehäuses 2 ist die noch näher zu beschreibende Bremse 9 bzw. 10 vorgesehen. Ändert sich also die Gewichtskraft der Lagervorrichtung 1 vor allem durch Änderung der Dicke des Wickels 6, ändert sich dazu proportional die Bremskraft.

In Fig. 1 ist schematisiert die Gewichtskraft G als nach unten gerichteter Pfeil angedeutet, der mit dem Abstand 13 zu der Schwenkachse 7 wirkt. Dabei ist diese Schwenkachse 7 quer zur Lagerachse 11 angeordnet und auf der dem Angriff des Gewichtes G abgewandten Seite des Schwenklagers 7 erkennt man einen bis in die Höhe der Mittelachse 11 der Mitnehmerwelle 3 des Lagers 1 reichenden Bremsarm 12. Dieser beaufschlagt einen axialen Vorsprung 13 einer koaxial zu dem Lager 1 angeordneten Bremsscheibe 14, welche an einer Gegenscheibe 15 über einen Bremsbelag 16 anliegt. Wird die stillstehende Scheibe gegen die mitdrehende Scheibe mehr oder weniger stark angepreßt, entsteht eine geringere oder stärkere Bremskraft. Es ergibt sich also bei einer Zunahme der Gewichtskraft G eine entsprechende Vergrößerung der Bremskraft und umgekehrt.

Für eine möglichst störungsfreie Übertragung der Gewichtskraft G ist vorgesehen, daß der Gewichtsangriff der Lagervorrichtung 1 über ein Pendellager 17 auf einen im Schwenklager 7 schwenkbaren Kippteil 18, insbesondere eine kipp- oder schwenkbare Platte eingeleitet ist. Dadurch behält auch bei geringsten Vertikalbewegungen die Lagervorrichtung 1 ihre horizontale Orientierung.

In vorteilhafter Weise ist eine weglose Bremse 10 vorgesehen, bei welcher der Bremsbelag 16 an den Bremsscheiben 14 und 15 auch bei entlasteter bzw. gelöster Bremse anliegt, so daß Gewichtsveränderungen kaum oder keine echten Bewegungen ergeben, sondern vielmehr-nur in entsprechende Anderungen der Bremskraft umgesetzt werden.

In Fig. 2 erkennt man noch einen Exzenter 19, mit welchem die Lagervorrichtung 1 um ein achsparalleles Schwenklager 20 geringfügig bewegt werden kann, so daß ein leichtes Anheben die Bremse 10 außer Kraft setzt, weil dann die Gewichtskraft G nicht mehr auf das Pendellager 17, sondern das Schwenklager 20 und den Exzenter 19 geleitet wird.

Der Abstand zwischen dem Schwenklager 7 und dem Pendellager 17 od. dgl. kann in Stufen oder stufenlos verstellbar sein.

In Fig. 1 erkennt man, daß zur stufenlosen Verstellung des Pendellagers 17 dieses parallel zu dem Kippteil 18 z. B. mittels einer Gewindespindel 21 verstellbar ist. Statt der Gewindespindel 21 mit der Handkurbel 22 könnte jedoch auch ein Arbeitszylinder od. dgl. vorgesehen sein.

Im Ausführungsbeispiel nach Fig. 3 hat der Kippteil 18 Einsenkungen 23 zum formschlüssigen Einlegen von seitlich vorstehenden Achsstummeln 24 (Fig. 4) od. dgl. des das Lagergehäuse 2 unterstützenden Pendellagers 17. Durch das Gewicht der Lagervorrichtung 1 und des Wickels werden dabei diese Achsstummel 24 genügend fest in die Einsenkungen 23 gedrückt, so daß eine genügende Fixierung erreicht ist. Eine weitere Befestigung des Lagergehäuses 2 erfolgt gemäß Fig. 4 wiederum um ein Schwenklager 20 ähnlich wie bei der Ausführungsform nach den Fig. 1 und 2.

Diese Verstellmöglichkeit des Abstandes des Angriffs des Gewichtes G von dem Schwenklager 7 erlaubt eine Anpassung an unterschiedliches Wickelgut, unterschiedliche Betriebsverhältnisse u. dgl. Dabei ist beim Ausführungsbeispiel nach Fig. 3 neben der Grobeinstellung durch die stufenweise Veränderung dieses Abstandes zusätzlich eine Feineinstellung für die Bremse 10 vorgesehen. Man erkennt in Fig. 3 eine Einstellvorrichtung 25, die an dem Betätigungsvorsprung 13 der Bremse angreift und als Vorrichtung zum Zerlegen der Druckkraft auf diesen Betätigungsvorsprung in axialer und radialer Richtung vorgesehen ist. An dem Betätigungsvorsprung 13 greift dabei ein Gleitstück 26 an, welches eine im wesentlichen ebene Anlagefläche 27 hat, die aus einer rechtwinklig zur Lagerachse 11 stehenden Position in Schräglagen unterhalb oder oberhalb des Betätigungsknopfes schwenkbar ist. Bei einer genau vertikalen Anordnung ergeben sich die Verhältnisse wie beim Ausführungsbeispiel nach Fig. 1. Bei einer Schrägstellung kann nun die horizontale Kraftkomponente je nach Schwenkwinkel und Anordnung des Gleitstückes vergrößert oder verkleinert werden. Somit kann ein mehr oder weniger großer Teil der auf das Gewicht G erfolgenden Reaktionskraft in eine Bremswirkung umgesetzt werden.

Auch bei dieser Ausführungsform kann die Wirkung der gesamten Bremse durch eine Verschwenkung um das achsparallele Schwenklager 20 außer Kraft gesetzt oder aber auch - wie beim Ausführungsbeispiel nach den Figuren 1 und 2- verstärkt werden.

Eine abgewandelte Ausführungsform ist in den Figuren 5 und 6 dargestellt. Dabei ist ein Schwenk- oder Kippteil 28 vorgesehen, der auf einer parallel und exzentrisch zur Lagerachse 11 liegenden Schwenkachse 8 befestigt ist. Diese Schwenkachse 8 hat wiederum aufgrund ihrer exzentrischen Lage einen Abstand zum Gewichtsangriff bzw. zum Schwerkraftvektor G. Auf der gegenüberliegenden Seite dieses Schwerkraftvektors G ist an diesem Kippteil ein Bremsklotz 29 zum Zusammenwirken mit einer auf der Mitnehmerwelle 3 sitzenden Bremstrommel 30 vorgesehen. Praktisch stellt der Kippteil 28 also einen einarmigen Hebel dar, an welchem in der einen Richtung die Gewichtskraft G und entgegengesetzt die Bremskraft wirken. Auch dadurch ergibt sich eine Bremskraft proportional zu der Gewichtskraft, wobei wiederum ausgenutzt wird, daß die Gewichtskraft einen entsprechenden Schwenk- oder Kippteil im Sinne einer Bremskraft beaufschlagt. Dabei ist wiederum eine weglose Bremse zweckmäßig, bei welcher der Bremsbelag oder Bremsklotz 29 unmittelbar an der Bremsscheibe bzw. Bremstrommel 30 auch bei entlasteter Bremse 10 anliegt.

In Fig. 5 erkennt man außerdem wiederum eine Schwenkachse 20, um welche die Lagervorrichtung 1 im Sinne einer Be- oder Entlastung der Bremse 10 unabhängig von der Gewichtskraft G bewegt werden kann. Dabei kann wieder ein Exzenter od. dgl., vorzugsweise eine nicht näher dargestellte Scheibe mit einem Ausrückhebel vorgesehen sein, die gegenüber ihrer Lagerung eine exzentrisch umlaufende Nut hat. Dabei könnte die Scheibe an der festen Grundplatte 31 der gesamten Vorrichtung 1 gelagert sein. An der Lagervorrichtung 1 selbst könnte ein Stift od. dgl. vorgesehen sein, der in die Nut eingreift, so daß eine Drehung der Scheibe der Lagervorrichtung aufgrund der Exzentrizität der Nut anhebt oder aber entgegengesetzt in Richtung der Schwerkraft zu bewegen versucht, so daß die Bremskraft vergrößert oder verkleinert werden könnte.

Beim Ausführungsbeispiel nach den Figuren 5 und 6 kann außerdem die Bremskraft eingestellt werden, wobei der Kippteil 28 mit dem Bremsklotz 29 oder aber dieser Bremsklotz 29 alleine über einen Exzenter 32 im Sinne einer Vergrößerung oder Verkleinerung der Bremswirkung verstellbar ist.

Dreht man an dem Handrad 33, wird das Ritzel 34 betätigt und aufgrund der Exzentrizität verstellt, wodurch die Hebelarmlängen gegenüber der Schwenklagerung 8 verändert werden.

Vorteilhaft ist es bei beiden Ausführungsbeispielen, daß die Lagervorrichtung 1 von den achsparallelen Schwenkachsen 20 zusätzlich gehalten ist. Diese Schwenkachsen 20 erlauben einerseits die Einwirkung der Gewichtskraft auf die vorbeschriebenen Kippteile, fixieren aber andererseits die Lagervorrichtung gegen ungewollte axiale oder sonstige Bewegungen, so daß nach wie vor eine präzise Lagerung des Wickelstabes 5 gegeben ist. Entsprechend präzise kann auch die Gewichtskraft des Wickels 6 in eine dazu proportionale Bremskraft umgesetzt werden. Dabei ist die gesamte Vorrichtung konstruktiv sehr einfach und somit preiswert. Aufwendige Pendellager an der Mitnehmerwelle selbst und störanfällige Kettenaufhängungen am Lagergehäuse mit den daraus resultierenden Ungenauigkeiten und Möglichkeiten für Fremdeinflüsse werden vermieden.

## Patentansprüche

1. Lagervorrichtung mit einer in einem Gehäuse (2) gelagerten Mitnehmerwelle (3) für einen auf- und ablaufenden, auf einem mit der Mitnehmerwelle über ein Klapplager (4) kuppelbaren . Wickelstab (5) befindlichen Wickel (6) mit einer Bremse (9, 10), die mit der Mitnehmerwelle in Wirkverbindung steht, wobei die Bremskraft proportional dem jeweiligen Gewicht des ganz oder teilweise auf- oder abgewickelten Wickels ist, dadurch gekennzeichnet, daß das Gehäuse (2) der Mitnehmerwelle (3) um eine Schwenkachse (7, 8) kippbar gelagert ist, wobei die Schwenkachse mit Abstand zu einer Senkrechten durch den Lagerschwerpunkt angeordnet ist, und daß als Gegenstütze zu dem Schwenklager des Gehäuses die Bremse (9, 10) vorgesehen ist.

2. Vorrichtung nach Anspruch 1, dadurch gekennzeichnet, daß die Schwenkachse (7) quer zur Lagerachse (11) angeordnet ist und auf der dem Angriff des Gewichtes (G) abgewandten Seite des Schwenklagers einen vorzugsweise bis in die Höhe der Mittelachse (11) der Mitnehmerwelle (3) des Lagers (1) reichenden Bremsarm (12) hat, der einen axialen Vorsprung (13) oder Knopf einer koaxial zu dem Lager (1) angeordneten Bremsscheibe beaufschlagt.

3. Vorrichtung nach Anspruch 1 oder 2, dadurch gekennzeichnet, daß der Angriff des Gewichts (G) der Lagervorrichtung (1) über ein Pendellager (17) auf einen im Schwenklager (7) schwenkbaren Kippteil (18), insbesondere eine kipp- oder schwenkbare Platte eingeleitet ist.

4. Vorrichtung nach einem der Ansprüche 1 bis 3, dadurch gekennzeichnet, daß der Abstand zwischen dem Schwenklager (7) und dem Pendellager (17) in Stufen oder stufenlos verstellbar ist.

5. Vorrichtung nach einem der Ansprüche 1 bis 4, dadurch gekennzeichnet, daß zur stufenlosen Verstellung des Pendellagers (17) dieses parallel zu dem Kippteil (18) insbesondere mittels einer Gewindespindel (21) oder eines Arbeitszylinders verstellbar ist.

6. Vorrichtung nach einem der Ansprüche 1 bis 4, dadurch gekennzeichnet, daß der Kippteil (18) zur Verstellung des Pendellagers (17) in Stüfen Einsenkungen (23) zum formschlüssigen Einlegen von seitlich vorstehenden Achsstummeln (24) des das Lagergehäuse (2) unterstützenden Pendellagers (17) hat.

7. Vorrichtung nach einem der Ansprüche 1 bis 6, dadurch gekennzeichnet, daß insbesondere bei einer stufenförmigen Verstellbarkeit des Abstandes zwischen Pendellager (17) und Schwenklager (7) eine Einstellvorrichtung (25) an dem Betätigungsvorsprung (13) der Bremsscheibe, vorzugsweise einer Vorrichtung zum Zerlegen der Druckkraft auf den Betätigungsvorsprung in axialer und radialer Richtung vorgesehen ist.

8. Vorrichtung nach Anspruch 7, dadurch gekennzeichnet, daß an dem Betätigungsvorsprung (13) ein Gleitstück (26) angreift, welches eine im wesentlichen ebene Anlagefläche (27) hat, die aus einer rechtwinklig zur Lagerachse (11) stehenden Position in Schräglagen unterhalb oder oberhalb des Betätigungsknopfes (13) schwenkbar ist.

9. Vorrichtung nach einem der vorstehenden Ansprüche, dadurch gekennzeichnet, daß ein Schwenk- oder Kippteil (28) vorgesehen ist, der auf einer parallel und exzentrisch zur Lagerachse (11) liegenden Schwenkachse (8) befestigt ist, die mit Abstand zum Angriff des Gewichtes (G) angeordnet ist, und daß auf der gegenüberliegenden Seite des Angriffes des Gewichtes (G) an diesem Kippteil (28) ein Bremsklotz (29) zum Zusammenwirken mit einer auf der Mitnehmerwelle (3) sitzenden Bremstrommel (30) vorgesehen ist.

10. Vorrichtung nach Anspruch 9, dadurch gekennzeichnet, daß der Kippteil (28) mit dem Bremsklotz (29) und/oder der Bremsklotz (29) selbst im Sinne einer Vergrößerung oder Verkleinerung des Hebelarmes für die Bremswirkung verstellbar ist.

11. Vorrichtung nach Anspruch 9 oder 10, dadurch gekennzeichnet, daß zum Verstellen des Kippteiles (28) ein Drehelement, z. B. ein Ritzel vorgesehen ist, welches in eine Zahnsegment an dem Kippteil (28) eingreift.

12. Vorrichtung nach einem der Ansprüche 1 bis 11, dadurch gekennzeichnet, daß an dem Schwenk- oder Kippteil (28, 18) eine Ausrückvorrichtung zum Vermindern oder Verstärken der Bremskraft angreift.

13. Vorrichtung nach einem der Ansprüche 1 bis 12, dadurch gekennzeichnet, daß die Ausrückvorrichtung ein Exzenter ist, vorzugsweise eine Scheibe mit umlaufender Nut aufweist, die eine exzentrische Lagerung besitzt und um diese drehbar mit einer Grundplatte (31) der Lagervorrichtung (1) verbunden ist, wobei ein mit dem Kippteil (18, 28) verbundener Stift oder Bolzen, der mit dem Exzenter verbunden ist, in die Nut eingreift.

14. Vorrichtung nach einem der vorstehenden Ansprüche, dadurch gekennzeichnet, daß eine weglose Bremse (9, 10) vorgesehen ist, bei welcher der Bremsbelag an der Bremsscheibe auch bei entlasteter bzw. gelöster Bremse anliegt.

15. Vorrichtung nach einem der vorstehenden Ansprüche, dadurch gekennzeichnet, daß die Lagervorrichtung (1) von wenigstens einer achsparallelen Schwenkachse (20) zusätzlich gehalten ist, um welche sie mit der exzentrischen Ausrückvorrichtung bewegbar ist.

## Claims

1. Bearing apparatus including a driving shaft (3) mounted in a housing (2) for a coiling and uncoiling roll (6) located on a coiling bar (5) adapted to be coupled to the driving shaft by way of a tilting bearing (4), further including a brake (9, 10) which is operatively connected to the driving shaft, the braking force being proportional to the respective weight of the wholly or partly wound up or unwound roll, characterized in that the housing (2) of the driving shaft (3) is tiltably mounted about a pivot bearing (7, 8), said pivot bearing being disposed in spaced relationship to a perpendicular line through the centre of gravity of the bearing, and that the brake (9, 10) is provided as a conterstay to the pivot bearing of the housing.

2. The apparatus as claimed in claim 1, characterized in that the pivot bearing (7) is disposed transversely to the bearing axis (11) and has on the pivot bearing side averted from application of the weight (G) a brake arm (12) which preferably extends up to the level of the centre axis (11) of the driving shaft (3) of the bearing (1) and acts upon an axial projection (13) or knob of a brake disc disposed coaxially to the bearing (1).

3. The apparatus as claimed in claim 1 or claim 2, characterized in that the application of the weight (G) of the bearing apparatus (1) is initiated by way of a self-aligning bearing (17) onto a tilting member (18) swingable in the pivot bearing (7), in particular a tiltable or swingable plate.

4. The apparatus as claimed in any one of claims 1 to 3, characterized in that the distance between the pivot bearing (7) and the self-aligning bearing (17) is adjustable in steps or steplessly.

5. The apparatus as claimed in any one of claims 1 to 4, characterized in that for adjusting the self-aligning bearing (17) steplessly the latter is adjustable parallel to the tilting member (18), in particular by means of a threaded spindle (21) or a working cylinder.

6. The apparatus as claimed in any one of claims 1 to 4, characterized in that for adjusting the self-aligning bearing (17) in steps the tilting member (18) has depressions (23) for the form- locking insertion of laterally projecting axle stubs (24) of the self-aligning bearing (17) supporting the bearing housing (2).

7. The apparatus as claimed in any one of claims 1 to 6, characterized in that in particular in case of the distance between self-aligning bearing (17) and pivot bearing (7) being adjustable by steps, the operating projection (13) of the brake disc is provided with a setting device (25), preferably a device for resolving the compressive force on the operating projection in the axial and radial direction.

8. The apparatus as claimed in claim 7, characterized in that a slider (26) engages the operating projection (13) and has a substantially plane contact surface (27) which is swingable from a position standing at right angles to the bearing axis (11) to sloping positions underneath or above the operating knob (13).

9. The apparatus as claimed in any one of the preceding claims, characterized in that provision is made for a swinging or tilting member (28) secured on a pivot bearing (8) which is in a parallel and eccentric orientation to the bearing axis (11) and is disposed in spaced relationship to the application of the weight (G), and that on the tilting member (28) side opposite the application of the weight (G) there is a brake block (29) cooperating with a brake drum (30) seated on the driving shaft (3).

10. The apparatus as claimed in claim 9, characterized in that the tilting member (28) is adjustable together with the brake block (29) and/or the brake block (29) itself is adjustable to increase or reduce the leverage for the braking action.

11. The apparatus as claimed in claim 9 or claim 10, characterized in that to adjust the tilting member (28) there is a turning element, e. g. a pinion, engaging in a toothed segment on the tilting member (28).

12. The apparatus as claimed in any one of claims 1 to 11, characterized in that the swinging or tilting member (28, 18) is acted upon by a disengaging device for reducing or increasing the braking force.

13. The apparatus as claimed in any one of claims 1 to 12, characterized in that the disengaging device is an eccentric, preferably a disc with a circumferential groove, said disc having an eccentric bearing and being connected for rotation about said bearing to a base plate (31) of the bearing apparatus (1), a pin or bolt connected to the tilting member (18, 28) and to the eccentric engaging into the groove.

14. The apparatus as claimed in any one of the preceding claims, characterized in that provision is made for a pathless brake (9, 19), wherein the brake lining rests against the brake disc even when the brake is relieved or released.

15. The apparatus as claimed in any one of the preceding claims, characterized in that the bearing apparatus (1) is additionally held by at least one paraxial pivot bearing (20) about which it is movable together with the eccentric disengaging means.

## Revendications

1. Appareil de support du genre comprenant un arbre d'entraînement (3) logé dans un boîtier (2) pour une bobine (6) s'enroulant et se déroulant, placée sur un mandrin d'enroulement (5) apte à être accouplé à l'arbre d'entraînement par l'intermédiaire d'un palier à bascule (4), et un dispositif de freinage (9, 10) agissant en interaction avec l'arbre d'entraînement, la force de freinage étant proportionnelle au poids de la bobine totalement ou partiellement enroulée ou déroulée, caractérisé en ce que le boîtier (2) de l'arbre d'entraînement (3) est monté basculant autour d'un axe de pivotement (7, 8), en ce que cet axe de pivotement est disposé à une certaine distance d'une ligne verticale passant par le centre de gravité du support, et en ce que le dispositif de freinage (9, 10) est prévu comme un contre-appui pour le palier à bascule du boîtier.

2. Appareil de support selon la revendication 1, caractérisé en ce que l'axe de pivotement (7) est disposé perpendiculairement à l'axe de l'appareil (11) et en ce qu'il est prévu, du côté du palier à bascule opposé au point d'application du poids (G), un bras de freinage (12) qui s'étend de préférence jusqu'à l'axe médian (11) de l'arbre d'entraînement (3) de l'appareil de support (1) et qui agit sur un élément saillant (13) ou un bouton d'un disque de freinage disposé dans le sens coaxial par rapport à l'appareil de support (1).

3. Appareil de support suivant l'une quelconque des revendications 1 ou 2, caractérisé en ce que le point d'application du poids (G) de l'appareil de support (1) est transféré par l'intermédiaire d'un palier oscillant (17) sur un élément basculant (18) du palier de pivotement (7), notamment une plaque basculante ou pivotante.

4. Appareil de support suivant l'une quelconque des revendications 1 à 3, caractérisé en ce que la distance entre le palier de pivotement (7) et le palier oscillant (17) est réglable par étages ou linéairement.

5. Appareil de support suivant l'une quelconque des revendications 1 à 4, caractérisé en ce que, pour son réglage linéaire, le palier oscillant (17) peut être déplacé parallèlement à l'élément basculant (18), notamment à l'aide d'une broche filetée (21) ou d'un vérin.

6. Appareil de support suivant l'une quelconque des revendications 1 à 4, caractérisé en ce que l'élément basculant (18) présente, pour le déplacement par étages du palier oscillant (17), des enclaves (23) pour le logement, avec liaison positive, de tourillons (24) saillant latéralement du palier oscillant (17) supportant le boîtier (2).

7. Appareil de support suivant l'une quelconque des revendications 1 à 6, caractérisé en ce qu'un dispositif de réglage (25), de préférence un dispositif qui décompose la force de pression exercée sur l'élément saillant en direction axiale et radiale, est prévu sur l'élément saillant (13) du disque de freinage, notamment lorsque la distance entre le palier oscillant (17) et le palier de pivotement (7) est réglable par étages.

8. Appareil de support suivant la revendication 7, caractérisé en ce qu'un coulisseau (26) est en prise avec l'élément saillant (13) au moyen d'une surface (27) généralement plane, qui est apte à pivoter d'une position perpendiculaire à l'axe de l'appareil (11) vers des positions obliques au-dessous ou au-dessus du bouton d'actionnement (13).

9. Appareil de support suivant l'une quelconque des revendications précédentes, caractérisé en ce qu'il est prévu un élément basculant ou pivotant (28) qui est fixé à un pivot (8) monté parallèlement et excentré par rapport à l'axe (11) de l'appareil de support et disposé à une certaine distance du point d'application du poids (G), et en ce que le côté de cet élément basculant (28) opposé au point d'application du poids (G) est pourvu d'une plaquette de freinage (29) qui coopère avec un tambour de frein (30) logé sur l'arbre d'entraînement (3).

10. Appareil de support selon la revendication 9, caractérisé en ce que la position de l'élément basculant (28) et sa plaquette et/ou la position de la plaquette elle-même sont réglables dans le sens d'un prolongement ou un raccourcissement du bras de levier en vue d'un réglage de l'action de freinage.

11. Appareil de support suivant l'une quelconque des revendications 9 ou 10, caractérisé en ce que le déplacement de l'élément basculant (28) est effectué par un élément tournant, par exemple un pignon, qui engrène dans un segment cannelé de l'élément basculant (28).

12. Appareil de support suivant l'une quelconque des revendications 1 à 11, caractérisé en ce qu'un dispositif de débrayage agit sur l'élément basculant ou pivotant (28, 18), afin de réduire ou d'augmenter la force de freinage.

13. Appareil de support suivant l'une quelconque des revendications 1 à 12, caractérisé en ce que le dispositif de débrayage consiste en un excentrique, de préférence un disque à rainure circulaire monté excentrique et relié au socle (31) de l'appareil de support (1) de manière à effectuer un mouvement de rotation, une cheville ou un goujon solidaire de l'élément basculant (18, 28) et relié à l'excentrique étant engagé dans la rainure.

14. Appareil de support suivant l'une quelconque des revendications précédentes, caractérisé en ce qu'il est prévu un dispositif de freinage (9, 10) sans course, dans lequel la garniture de freinage s'applique contre le disque de freinage également lorsque celui-ci est soulagé, c'est-à-dire desserré.

15. Appareil de support suivant l'une quelconque des revendications précédentes, caractérisé en ce que l'appareil de support (1) est maintenu par au moins un axe d'inclinaison (20) parallèle supplémentaire autour duquel il est apte à pivoter avec le dispositif de débrayage excentrique.
